# DEMANDE DE BREVET EUROPEEN

(11) **EP 1 134 007 A1**
(43) Date de publication de la demande: **19.09.2001**
(21) Numéro de dépôt: 01420062.0
(22) Date de dépôt: 12.03.2001
(51) Int. Cl.: A63B 69/40, A63D 3/02

(54) **Lanceur pendulaire**

(30) Priorité: 17.03.2000 FR 0003423
(71) Demandeur: Dréville, Marcel, 69500 Bron (FR)
(72) Inventeur: Dréville, Marcel, 69500 Bron (FR)

(57) **Abrégé**

Lanceur pour jeux de billes, de boules, de palets de formes diverses, permettant, suivant les cas, des lancers au ras du sol ou des tirs plus ou moins tendus.

Le dispositif est caractérisé par le fait qu'une boule (6), logée au bout d'un bras balancier (4), décrivant un arc de cercle, est projetée en avant par sa propre inertie, si le bras en mouvement, après avoir dépassé le plan vertical, est stoppé dans sa trajectoire et que la boule à ce moment précis est libérée de toutes contraintes.

Il est constitué principalement par un ensemble comprenant : un axe (3), situé au point haut de l'appareil, supportant un bras balancier (4), ce dernier étant équipé, à l'autre extrémité, d'une nacelle (5) ouverte, associée à un doigt articulé (7) qui maintient momentanément la boule dans la nacelle, aidé par un ressort (8); Ce doigt est prolongé par une gâchette (9), qui sera escamotée la long du bras quand elle rencontrera dans sa course, une barrette (11) de dégagement ; le doigt soulevé, la boule sera libérée. Un ressort (12) peut accélérer la vitesse de rotation du bras et donner ainsi plus de puissance aux tirs.

Le dispositif, selon l'invention, est particulièrement destiné à des jeux d'intérieur sur sol moquetté, tels que celui de la pétanque, les jeux de quilles, de bowling, de curling, les jeux d'adresse directe ou par bandes de renvoi, de massacre, de tir aux buts, de tir aux pigeon, etc.

## Description

La présente invention concerne un dispositif destiné à des jeux de lancer, de billes, boules ou palets de formes diverses ; Il permet des tirs plus ou moins tendus, en cloche ou tout simplement au ras du sol. Il tend à imiter, dans la mesure du possible et à une échelle réduite, le geste du bras et de la main d'un joueur traditionnel de boules. Il utilise principalement la gravité combinée avec la force centrifuge pour assurer les tirs.

A titre d'exemple et pour la compréhension, nous décrivons, ci-après, une forme de réalisation d'un dispositif se voulant non limitatif. Le dispositif selon l'invention est caractérisé par un ensemble (fig.1-2) comprenant :
- une embase(1) surmontée de deux colonnes(2) ; en haut des colonnes et entre elles, un axe(3) ; sur l'axe, un bras balancier(4) ; à l'autre extrémité de ce dernier, une nacelle(5) ouverte (coté projection) dans laquelle est installée la boule( bille ou palet) à projeter ; cette boule(6) est maintenue momentanément en place par un "doigt"(7) dont la pression est assurée par un ressort(8)fig.5 et son dégagement par une gâchette(9). En escamotant cette dernière le long du bras, au cours de sa rotation, le doigt est soulevé et la boule libérée ; cette opération se fera automatiquement dans la phase du tir.
- Par ailleurs, deux supports(10) montés en parallèle et se faisant face, orientés dans la direction du tir, sont fixés sur les colonnes(2) ou sur l'embase(1) ; ils servent à maintenir en place une barrette(11), rigide ou élastique, dite de "dégagement". Positionnée ainsi horizontalement et perpendiculairement au plan de rotation du bras, elle a pour but de stopper le bras(4) en rotation, ce dernier, avec la boule dans la nacelle, ayant été soulevé manuellement plus ou moins haut et lâché(fig.6) ; au point d'impact du ' bras(4) avec la barrette de dégagement(11), la gâchette(9) est préalablement repoussée, provoquant l'ouverture du doigt(7) qui maintenait la boule(6) ; la boule, par inertie, s'échappe tangentiellement à la courbe décrite dans sa rotation au bout du bras. La boule sera projetée plus ou moins "loin" en fonction de sa position plus ou moins haute par rapport au sol au moment du lâcher et plus ou moins "haute" en fonction de la position de la barrette de dégagement. L'action d'un ressort(12)fig.3 ou d'un caoutchouc sur le bras en position haute, permet d'augmenter la vitesse angulaire au moment du lâcher de l'ensemble "bras plus boule" ; De par ses points d'attaches sur les colonnes, d'une part et d'accrochage sur le bras, d'autre part, automatiquement, au point bas dans la rotation du bras, ce ressort ou ce caoutchouc se dégage du bras.
- Sur l'embase, un bouton d'orientation(13) des tirs, ainsi que des alvéoles(18) servant au stockage des boules, améliorent le dispositif.

L'ensemble est complété par des éléments (butoirs), en bois ou en plastique, assemblés entre eux pour délimiter l'aire du jeu.

A titre d'exemple non limitatif ce lanceur construit principalement en bois (ou en matière plastique) aura des dimensions de l'ordre de 30cm de longueur, 20cm de largeur et 42cm de hauteur ; mais il peut-être beaucoup plus important.

Le dispositif selon l'invention est particulièrement associé à des jeux miniaturisés tels que la pétanque, les jeux de quilles, de bowling, de curling, les jeux d'adresse en direct ou en indirect par bandes de renvoi, de massacre, de tir aux buts, de tir aux pigeons, etc..

Selon un mode particulier de réalisation, dont la description est à titre indicatif mais non limitative :
- L'axe de rotation (3) fig. 3 prend appui sur les têtes des colonnes (2) par l'intermédiaire de tourillons (3').
- Le bras balancier (4) fig. 4 et 5 est constitué de deux parties :
   -- La partie supérieure traversée par l'axe de rotation (3) ; elle est équipée d'un guidon de visée (4') ou d'une source lumineuse projetant un trait ou un point lumineux sur l'objectif visé ; dans ce dernier cas ce peut-être un petit crayon laser solidaire du bras balancier.
   -- La partie inférieure sur laquelle est fixée tout le dispositif de maintien de la boule ou palet, c'est à dire, la nacelle (5), le doigt bloqueur (7) avec son ressort (8) et la gâchette (9).
- La nacelle (5) fig.4 et5, fixée en bout du bras(4), réalisée avec de la tige d'acier ou "corde à pianos", a sensiblement la forme d'une cuillère allongée dont la largeur maximum est inférieure au diamètre de la boule(6) ; elle est tournée vers l'avant et présente un angle légèrement supérieur à 90° par rapport à l'axe du bras. La boule dans la nacelle, parfaitement positionnée et guidée en deux points, doit s'en échapper vers l'avant si le bras est en position verticale. La pointe de la nacelle peut-être incurvée vers le bas, pour faciliter le dégagement de la boule (planche 3 fig.5).
- Le doigt(7) fig.5, comportant au moins un brin et son prolongement, se présente dans ce cas précis, comme une grande épingle à cheveux, réalisée en "corde à pianos" ; l'écartement des deux brins est sensiblement égal à la largeur du bras. Il est articulé sur un axe(14) positionné sur le bras(4). La pression du doigt sur la boule est assurée par un ressort(8) tendu entre le bras et une barrette(15) soudée sur les deux tiges du prolongement du doigt. De par sa forme, cette grande épingle revient sur le devant du bras pour former une gâchette(9), puis repart sur l'arrière où les deux brins sont assemblés. Si la gâchette est ramenée le long du bras, le doigt se soulève, ce qui dégage la boule. Cette dernière opération s'effectue automatiquement ; dans sa course, juste avant que le bras entre en contact avec la barrette de dégagement rigide ou élastique, la gâchette placée en amont, est repoussée par cette dernière et escamotée.
- Deux supports de barrettes(10) fig.1-2 et 4, sont fixés sur les colonnes ou sur l'embase ; ils sont montés parallèlement et orientés vers l'avant. Les encoches(16), prévues pour recevoir la barrette réglable(11) de dégagement rigide ou élastique et la barrette fixe(17)fig.1-2, sont positionnées suivant un arc dont le rayon est égal à celui décrit par la gâchette au cours du jet ; ces barres de dégagement sont horizontales et perpendiculaires au plan de rotation du bras. La barrette fixe(17), la plus haute, est positionnée environ à 45° par rapport à la verticale de l'axe de rotation du bras, mais cela peut-être plus important ; elle sert également d'entretoise entre les deux supports de barrettes(10).
- Le ressort(12) fig.3 est prévu pour accélérer éventuellement la vitesse angulaire au départ du lancer ; ce ressort unique est fixé de part et d'autre des colonnes ; il peut ou non prendre appui sur une partie du bras et de ce fait jouer ou non un rôle amplificateur de vitesse de rotation du bras. Son action est éliminée automatiquement quand le bras balancier, au cours de sa rotation, passe en position verticale.

## Revendications

1. Dispositif pour lancer des billes, boules ou palets de formes diverses, soit au ras du sol, soit suivant des tirs plus ou moins tendus ; il est **caractérisé par** le fait qu'une boule(6), logée au bout d'un bras balancier(4) décrivant un arc de cercle, est projetée en avant par sa propre inertie, si le bras en mouvement, après avoir dépassé le plan vertical, est stoppé dans sa trajectoire et que la boule à ce moment précis est libérée de toutes contraintes.

2. Dispositif selon la revendication 1, **caractérisé en ce qu'**il comporte un ensemble comprenant un axe(3) situé au point haut et supportant un bras balancier(4), ce dernier étant équipé, à l'autre extrémité, d'une nacelle(5), associée à un doigt articulé(7), mu par un ressort(8) et une gâchette(9). Le tout est complété par une barrette de dégagement(11), rigide ou élastique, posée sur deux supports(10). Un ressort(12) peut accélérer la vitesse de rotation du bras; Il se dégage automatiquement au point bas au cours de la rotation du bras balancier.

3. Dispositif selon la revendication 1 et 2, **caractérisé en ce qu'** en bout du bras(4) est fixée une nacelle(5), ouverte sur l'avant à plus de 90° par rapport à l'axe longitudinal du bras et ayant la forme d'une cuillère allongée, l'extrémité étant incurvée vers le bas.

4. Dispositif selon la revendication 1-2-3, **caractérisé en ce que** la boule à lancer est maintenue provisoirement dans la nacelle, par un doigt (7) articulé sur un axe(14) et dont la pression du doigt sur la boule est assurée par un ressort(8).

5. Dispositif selon la revendication 4, **caractérisé en ce que** le doigt (7) et son prolongement, est de par sa forme ramené en avant du bras pour jouer dans cette zone, le rôle de gâchette(9)fig.5.

6. Dispositif selon la revendication 1 **caractérisé en ce qu'**une barrette de dégagement(11), rigide ou élastique, peut-être positionnée dans les différentes encoches(16) horizontalement et perpendiculairement par rapport au plan de rotation du bras balancier et en avant de son plan vertical (fig.2-4).

7. Dispositif selon la revendication 5-6, **caractérisé en ce que**, au cours de la rotation du bras(4), la gâchette (9) entre, avant ce dernier, en contact avec la barrette de dégagement(11).

8. Dispositif selon la revendication 1, **caractérisé en ce qu'**un système élastique ou un ressort(12) permet d'accélérer la vitesse de rotation du bras(fig.3).

9. Dispositif selon la revendication 2, **caractérisé en ce que**, sur le bras balancier, est disposé un guidon de visée, ou une source lumineuse du type « laser » par exemple, projetant un trait ou un point lumineux sur l'objectif visé.
